# EUROPÄISCHE PATENTSCHRIFT

(11) **EP 0 078 772 B1**
(45) Veröffentlichungstag und Bekanntmachung des Hinweises auf die Patenterteilung: **12.06.1985**
(21) Anmeldenummer: 82810457.0
(22) Anmeldetag: 29.10.1982
(51) Int. Cl.: G03D 13/04, G03D 13/06, G03D 3/02

(54) **Behandlungseinrichtung für belichtetes photographisches Material**
Processing device for exposed photographic material
Appareil de traitement pour matériel photographique exposé

(30) Priorität: 04.11.1981 GB 8133192; 04.11.1981 GB 8133193
(43) Veröffentlichungstag der Anmeldung: 11.05.1983
(73) Patentinhaber: CIBA-GEIGY AG, 4002 Basel (CH)
(72) Erfinder: Turner, George F. A. M., Blackmore Ingatestone Essex, CM4 0JX (GB)

## Beschreibung

Die Erfindung betrifft eine Behandlungseinrichtung für belichtetes, in Blattform vorliegendes photographisches Material, die eine Kassette der im Oberbegriff des Anspruchs 1 beschriebenen Art umfasst.

Viele Photographen bevorzugen es, ihre eigenen, belichteten photographischen Materialien wie Blätter und Filme zu Hause zu entwickeln und zu kopieren, ohne die Kosten für eine Dunkelkammer aufbringen zu müssen. Daher sind in jüngerer Zeit Kopier- und andere Verarbeitungsverfahren und -geräte entwickelt worden, die in einem normal hellen bzw. beleuchteten Raum, z.B. einer Küche oder einem Badezimmer verwendet werden können, ohne dass dieser Raum verdunkelt werden muss. So sind photographische Vergrösserungsgeräte mit geschlossener Umhüllung auf dem Markt, die als Hellraumgeräte Anwendung finden.

In diesen Geräten werden Kassetten eingesetzt, in die ein belichtetes photographisches Blattmaterial z.B. im Inneren des Hellraumvergrösserungsgeräts eingeschoben werden kann, und die dann im geschlossenen Zustand, mit dem darin befindlichen belichteten Blatt einer Entwicklung und andersweitigen Behandlung unterworfen werden. Zu diesem Zwecke dienen schmale Kassetten, wie sie z.B. in den FR-PS Nrn. 333504, 368677 und 430920 oder auch, als Röntgenfilmkassetten in der US-PS Nr. 1879498 beschrieben sind, jedoch kann keine dieser Kassetten mit dem belichteten photographischen Material beschickt werden, wenn dies innerhalb des beengten Raumes des Inneren eines Hellraumvergrösserers geschehen soll.

Badbehälter für die Weiterbehandlung von belichtetem, eingeschlossenem photographischem Film- oder Papiermaterial mit Flüssigkeitsumlauf sind in den US-PS Nrn. 2226438 und 3538835 beschrieben, doch könnte in keiner dieser Vorrichtungen die besonders einfach gebaute Kassette der erfindungsgemässen Behandlungseinrichtung verwendet werden. Ebenso wenig wäre dies mit dem Badbehälter der CH-PS Nr. 245703 zufriedenstellend möglich, der vor allem eine Durchströmung einer Kassette von unten nach oben verlangt.

Schliesslich ist in der US-PS Nr. 3886575 eine Behandlungseinrichtung für mit photographischen Material beschickte Kassetten beschrieben, bei der die Kassetten aber jede eine Mehrzahl von Rahmen mit Blättern photographischen Materials enthalten. Diese bekannte Einrichtung verlangt das Vorhandensein von Antriebsmitteln, Hebemitteln und sogar ein Zählwerk und ist für eine Einrichtung völlig verschiedener Grössenordnung bestimmt und damit für den Hausgebrauch völlig ungeeignet.

Daher ist es eine Hauptaufgabe der vorliegenden Erfindung, eine Behandlungseinrichtung der eingangs beschrieben Art zu verwirklichen, in der eine Kassette Verwendung findet, die besonders leicht im Inneren eines der vorgenannten Hellraumgeräte mit belichtetem Photomaterial beschickt werden kann, die gleichwohl lichtdicht ist und doch auch eine nachträgliche Behandlung, vor allem das Entwickeln und weitere Verarbeiten des photographischen Materials im Inneren der lichtdicht geschlossenen Kassette ermöglicht.

Weiter bezweckt die Erfindung die Verwirklichung eines Behandlungsgeräts der eingangs beschriebenen Art, in welchem die Kassette ohne Schwierigkeit in der gewünschten Durchströmungsrichtung eingesetzt werden kann, wobei eine möglichst rasche Behandlung des eingesetzten belichteten Photomaterials mit möglichst kleinen Badflüssigkeitsmengen erreichbar ist.

Diese Aufgabe wird gemäss der Erfindung gelöst und die genannten Zwecke erreicht bei einer Behandlungseinrichtung der eingangs beschriebenen Art, die die im kennzeichnenden Teil des Anspruchs 1 aufgeführten Merkmale aufweist.

Bevorzugte Ausführungsformen der Behandlungseinrichtung weisen eines oder mehrere der in den Unteransprüchen 2 bis 4 bzw. 6 bis 11 und 13 beschriebenen Merkmale auf.

Dabei wird als elastisches Band vorzugsweise ein solches aus Gummi oder einem entsprechenden elastischen Kunststoff gefertigtes Band verwendet. Lichtundurchlässige Teile, wie insbesondere die Gehäuseteile des Kassettenunterteils und -oberteils, werden vorzugsweise aus Polystyrol, Polypropylen oder Acrylnitril/Butadien/Styrol-Kopolymer, die mit Russfüllstoff beladen sind, gefertigt.

Die Behandlungseinrichtung nach der Erfindung umfasst also eine Kassette, wie sie in den Ansprüchen 1 bis 4 und/oder 5 bis 9 definiert ist, sowie auch ein Gerät, in welches eine solche Kassette zwecks Verarbeitung des in ihr befindlichen Materials hineingestellt werden kann.

Vorzugsweise ist jede der Kassetten an ihrem oberen Ende mit einer Zunge od. dgl. die Handhabung der Kassetten erleichterndem Griffelement versehen, was auch sicherstellt, dass die Kassette in der richtigen Stellung in das Gestell eingesetzt wird.

Als Pumpe ist z.B. eine Kugelventilpumpe, die am oberen Ende des Pumpenraumes angebracht ist und die Flüssigkeit aus dem Bodenbereich des Badbehälters hochsaugt und sie in den oberen Endraum desselben oberhalb des oberen Kassettenendes befördert, besonders geeignet. Auch eine batteriegetriebene sogenannte archimedische Schraubenpumpe, deren Antrieb am oberen Ende des Pumpenraumes angebracht ist, ist zu empfehlen, wobei mit der Schraube zusammenwirkende Leitflügel od. dgl. Elemente verwendet werden können, die mit der Schraube achsparallel im Pumpenraum angeordnet sind. Die Förderung der Flüssigkeit geschieht in der gleichen Weise wie vorstehend beschrieben.

I n der praktischen Durchführung gleitet die Kassette vollständig in einen Badbehälter der erfindungsgemässen Behandlungseinrichtung, wobei der Badbehälter so bemessen ist, dass nur das Griffteil der Kassette oben aus ihm herausschaut. Dabei passt die schmale Kassette vorzugsweise so eng in den Badbehälter, dass möglichst wenig Raum zwischen der Kassettenwandung und der Innenwand des Badbehälters bleibt, so dass praktisch die gesamte Flüssigkeit gezwungen wird, die Kassette von oben nach unten zu durchströmen. Vorzugsweise wird bei Vorhandensein eines einzigen Badbehälters in der erfindungsgemässen Behandlungseinrichtung die Behandlungsflüssigkeit vom Bodenraum des Badbehälters durch den Pumpraum aufwärts in den oberen Endraum des Badbehälters über der Kassette gepumpt und fliesst dann aus diesem Raum in das obere Ende der Kassette hinein und durch diese hindurch in den Bodenraum des Badbehälters zurück.

Bevorzugt ist eine Behandlungseinrichtung nach der Erfindung, die nicht nur einen, sondern z.B. drei bis vier Badbehälter in einem Gestell umfasst, wobei der eine Badbehälter z.B. von einer Entwicklerflüssigkeit, der zweite bereits vorher mit Entwicklerflüssigkeit behandelte anschliessend von einer Stopplösung, und der dritte nach vorangehender Behandlung mit den vorgenannten Lösungen von einer Fixierlösung durchströmt wird, während z.B. in einem vierten Badbehälter eine Kassette, die bereits alle anderen vorangehenden Behandlungsstufen durchlaufen hat, von Waschwasser durchströmt wird.

Anstatt aber eine Pumpe zum Durchströmen mit Wasser zu verwenden, kann die Pumpe auch abgeschaltet und Leitungswasser kontinuierlich durch die Kassette geleitet werden.

Bei Badbehältern nach der Erfindung, die das Merkmal des Anspruchs 12 aufweisen, wird eine ungerade Anzahl von Einsatzfächern für je einen Badbehälter bevorzugt. Hierdurch kann die Flüssigkeit, die ja die Kassette stets von oben nach unten durchströmen soll, im zweiten, vierten und jedem folgenden geradzahligen (2n-ten) Badbehälter wieder von unten nach oben gepumpt werden. Eine besondere Pumpeneinrichtung ist am einen Ende des Gestells der Behandlungseinrichtung vorgesehen und kann an das letzte Einsatzfach des Gestells angebaut sein und sich parallel zur einen Längsseite der in diesem Fach unterzubringenden Kassette erstrecken.

Eine sich vom Pumpengehäuse quer über die Einsatzfächer oder Abteile erstreckende Zuführungsleitung kann die Flüssigkeit zum oberen Ende des ersten Abteils am von der Pumpeneinrichtung ausgesehen entgegengesetzten Ende des Gestells befördern, von wo aus die Flüssigkeit durch die in diesem ersten Fach eingesetzte Kassette abwärts, hierauf durch das zweite Abteil des Gestells aufwärts, wiederum durch die zweite, im dritten Abteil eingesetzte Kassette abwärts, alsdann im vierten Abteil wieder aufwärts und schliesslich im letzten, der Pumpeneinrichtung benachbarten und wiederum mit einer Kassette beschickten Abteil wieder abwärtsströmt, worauf sie aus dem Bodenbereich dieses Abteils mittels der Pumpe wieder in die genannte Zufuhrleitung hochgepumpt wird.

Weitere Einzelheiten und Vorteile der photographischen Behandlungseinrichtung nach der Erfindung ergeben sich aus der Beschreibung bevorzugter Ausführungsformen derselben unter Bezugnahme auf die beigefügte Zeichnung, in welcher
Fig.1 eine Draufsicht auf die Innenseite des Unterteils einer Kassette, wie sie in einer bevorzugten Ausführungsform der erfindungsgemässen Bearbeitungseinrichtung für photographisches Material eingesetzt werden kann,
Fig. 2 eine Draufsicht auf die Innenseite des Oberteils der Kassette, deren Unterteil in Fig. 1 gezeigt ist,
Fig. 3 eine perspektivische Ansicht von links oben einer aus Oberteil und Unterteil zusammengebauten Kassette nach der Erfindung,
Fig. 4 eine perspektivische Ansicht einer bevorzugten Ausführungsform einer Behandlungseinrichtung nach der Erfindung mit einem einzelnen, in einem Ständer aufrechtstehend gehaltenen Badbehälter zur Aufnahme der Kassette,
Fig. 5 einen Längsschnitt durch eine solche Behandlungseinrichtung längs einer in Fig. 4 durch V-V angedeuteten Ebene, wobei eine in Draufsicht gezeigte Kassette nach Fig. 1 bis 3 eingeschoben ist,
Fig. 6 eine andere Ausführungsform der erfindungsgemässen Behandlungseinrichtung, aber mit fünf Badbehältern, und
Fig. 7 einen Querschnitt durch die gleiche Behandlungseinrichtung längs einer in Fig. 6 durch VII-VII angedeuteten Ebene,

### darstellen.

Die in Fig. 1 mit Draufsicht auf die innere Oberfläche ihrer Bodenplatte 1 gezeigte Kassette C weist im Bereiche der beiden Längsseiten der Bodenplatte 1 je zwei von der letzteren getragene, nach der Oberseite der Kassette hin rechtwinklig aufrechtstehende äussere Flansche oder Rippen 2 und 2a und zwei innere Flansche 13 und 13a auf, wobei alle vier Flansche miteinander parallel verlaufen, so dass zwischen ihnen die Längsnuten 14 und 14a gebildet werden.

Am in der Fig. 1 oben gelegenen Ende der Kassette C trägt die Bodenplatte 1 zwei quer zu den Flanschen 13,13a zueinander parallel verlaufende Rippen 3 und 4, die als Hohlrippen an die Bodenplatte 1 angeformt sein können, und von denen jede den Querschnitt eines mit dem Kopf auf die Bodenplatte 1 gestellten V aufweist, wobei die Rippe 3 die Flanken 3a und 3b und die Rippe 4 die Flanken 4a und 4b besitzt. In der Rippenflanke 4b sind Ausnehmungen 5 vorgesehen, durch welche Luft, die unter in die Kassette eingelegtem Blattmaterial eingeschlossen ist, nach oben entweichen kann. Auf der Bodenplatte sind Pflöcke od. dgl. aus ihr herausragende Elemente 7 verteilt angeordnet, die verhindern, dass eingelegtes Blattmaterial auf der dem Kassetteninneren zugewandten Oberfläche der Bodenplatte 1 aufliegt und an ihr haftet.

Am den Rippen 3 und 4 entgegengesetzten Ende der Bodenplatte 1 befinden sich zwischen den inneren Flanschen 13 und 13a eine zur Bodenplatte 1 senkrecht auf dieser stehende äussere Querwand 10 und eine mit dieser parallele innere Querwand 11, die auf ihrer Innenseite Einkerbungen 15 trägt, durch welche eventuell unter in die Kassette eingelegtem Blattmaterial eingefangene Luft nach oben entweichen kann. Zwischen den Querwänden 10 und 11 ist eine Querrinne 9 ausgebildet. Die äusseren Längsflansche 21 und 21 a stehen auf der Aussenseite der Deckplatte 20 hervor und sind an einander gegenüberliegenden Stellen mit Einkerbungen 12 und 12a versehen, die sich in den Aussenseiten der Flansche 2 und 2a zur Unterseite der Bodenplatte 1 fortsetzen.

In den Innenflanschen 13 und 13a befinden sich Einkerbungen 16 und 16a links bzw. rechts der Querrinne 9 und Einkerbungen 17 und 17a vorwärts, d.h. ausserhalb der äusseren Querwand 10. Wie in Fig. 3 gezeigt, kann ein umlaufendes Gummiband 30 in die Einkerbungen 12 und 12a eingelegt werden, um das Oberteil der Kassette mit dem Unterteil zusammenzuhalten.

In Fig. 2 ist die Innenseite des Oberteils der Kassette mit der oberen Deckplatte 20 gezeigt, welche entlang ihren Längsseiten abwärts, d.h. zur Bodenplatte 1 hin, hervorragende Flansche 21 und 21 a trägt.

Quer zu diesen und zwischen ihnen erstrecken sich am in der Fig. 2 oberen Ende des Kassettenoberteils aus dessen Deckplatte 20 herausragend zwei Rippen 23 und 24 von mit dem Fussende auf der Deckplatte 20 aufsitzendem V-förmigen Querschnitt, welche die Flanken 23a und 23b bzw. 24a und 24b tragen.

Beim Aufsetzen des Kassettenoberteils auf das Unterteil müssen diese Rippen 23 und 24 so zu liegen kommen, dass zwischen der vom Kassettenende hergesehen inneren Flanke 23b der Rippe 23 und der äusseren Flanke 3a der Rippe 3 des Kassettenunterteils ein schmaler Spalt bei 31 offen bleibt, während die innere Rippenflanke 24b entsprechend mit der äusseren Rippenflanke 4a einen solchen Spalt bildet. Die Rippen 3, 4, 23 und 24 bilden so einen lichtdichten, aber den Durchtritt von Flüssigkeit gestattenden Verschluss.

Am den Rippen 23 und 24 entgegensetzten Ende des Kassettenoberteils erstrecken sich zwischen den Längsflanschen 21 und 21 a eine dünnere äussere Querwand 26 und eine dickere innere Querwand 27. Beim Zusammenfügen des Oberteils und des Unterteils der Kassette legen sich die Längsflansche 21 und 21 a des Kassettenoberteils in die Längsnuten 14 und 14a (Fig. 3), und die Querwand 26 wird dabei in die Einkerbungen 17 und 17a eingepasst, während die Querwand 27 in den Einkerbungen 16 und 16a zu liegen kommt und in die Querrinne 9 hineinragt.

Die genaue Anordnung der Einkerbungen 16, 16a und 17,17a sowie die genaue Einpassung der Querwände 26 und 27 von der Breite der Einkerbungen entsprechender Dicke legt die Stellung des Oberteils und des Unterteils der Kassette zueinander fest und verhindert, dass durch Längsverschiebung des einen gegen das andere Kassettenteil die Spalten zwischen den Rippen 3, 4 und 23,24 bzw. zwischen den Querwänden 26 und 27 und den Seitenwänden der Rippe 9 geschlossen werden und dadurch das Durchströmen von Bad-oder Waschflüssigkeit durch das Kassetteninnere unterbunden wird.

Auf ihrer Innenseite trägt die Deckplatte 20 eine Anzahl von Vorsprüngen 29, die in der Kassette befindliches photographisches Blattmaterial daran hindern sollen, direkt an der Innenseite der Deckplatte 20 anzuliegen und an ihr zu haften.

Nach dem Aufsetzen des Oberteils der Kassette auf ihr Unterteil wird ein elastisches Band 30, z.B. aus Gummi, um die zusammengebaute Kassette gelegt und wird in den Einkerbungen 12 und 12a und auch in einer mit diesen fluchtenden, in der Aussenseite der Bodenplatte 1 quer verlaufenden flachen Nut (nicht gezeigt) in seiner Stellung festgehalten.

Die Kassette kann dann durch Anheben des Oberteils an seinem die Rippen 23 und 24 tragenden Ende vom Unterteil unter Strecken des Gummibandes 30 und Abstützen des Randes des Oberteils am den Rippen entgegengesetzten Ende auf dem Unterteil genügend geöffnet werden, so dass ein Blatt photographischen Papiers in die Kassette eingeschoben werden kann.

In Fig. 3 ist die aus Oberteil und Unterteil zusammengesetzte Kassette, die mit dem elastischen Band 30 zusammengehalten wird, in geschlossenem Zustand gezeigt. Bei angehobenem Oberteil wird ein Blatt photographischen Papiers in den dabei zwischen den Rippen 23 und 3 gebildeten Spalt, wie durch den Pfeil 31 angedeutet, eingeschoben oder eingelegt, wobei die Kassette am besten mit dem geöffneten Ende nach oben gehalten wird, damit das einzuführende Blatt nicht an den Vorsprüngen 7 oder 29 stecken bleibt.

Bei der Verwendung wird die Kassette mit unbelichtetem photographischem Kopiermaterial, z.B. mit einem Blatt unbelichteten photographischen Papiers beschickt, und z.B. in ein Vergrösserungsgerät eingebracht. Das Blatt wird dann innerhalb des Vergrösserungsgeräts unter möglichst völliger Abdichtung gegen das Eindringen von Licht von aussen aus der Kassette entnommen und belichtet, und hierauf wieder in die Kassette eingebracht. Die das belichtete Kopiermaterial enthaltende, wieder verschlossene Kassette kann dann aus dem Belichtungsgerät wieder bei hellem Licht entnommen werden. Die Kassette wird dann, wie bereits beschrieben, in einen Badbehälter hineingestellt, welcher zum Entwickeln des belichteten photographischen Materials benötigte Badflüssigkeit enthält. Diese Entwicklerflüssigheit wird nun durch das Innere der Kassette C in Umlauf gesetzt.

In einer Ausführungsform eines Hellraumvergrösserungsgeräts ist die Kassette C in lichtdichter Weise an das Gerät an dessen Aussenseite angebaut. Belichtetes Kopiermaterial kann dann vom Inneren des Vergrösserungsgeräts her in die Kassette eingeschoben und die wieder lichtdicht verschlossene Kassette dann vom Gerät abgenommen werden, um das in ihr enthaltene belichtete Kopermaterial wie vorstehend beschrieben weiter zu verarbeiten.

Um Kopiermaterial verschiedener Grösse in der Kassette sicher zu lagern, können erforderlichenfalls Einsatzstücke in diese eingelegt werden.

Wie in der Fig. 4 gezeigt, umfasst die Behandlungseinrichtung nach der Erfindung einen schmalen Badbehälter 40 mit flacher Stirnwand 41 und dazu paralleler Rückwand 42 sowie zwei schmalen Seitenwänden 43 und 44. An seinem oberen Ende hat der Badbehälter 40 eine längliche Öffnung 45, während der Boden 46 des Badbehälters 40 geschlossen ist. Hierdurch kann der Badbehälter 40 als Flüssigkeitsbehälter dienen. Eine der schmalen Seitenwand 44 benachbarte und zu ihr parallele innere Trennwand 49 unterteilt den Innenraum des Badbehälters 40 in eine zur Aufnahme der Kassette C bestimmte grössere Kammer 51 rechts in Fig. 5 und eine kleinere als Pumpenraum 47 dienende Kammer, in welcher die Förderschnecke 55 einer Pumpe 48 (z.B. als archimedische Schraube ausgebildet) mit senkrecht an der Innenwandung des Pumpenraumes 47 angebrachten Führungsgliedern 57 untergebracht ist. Übliche Antriebsmittel sind im Gehäuse der Pumpe 48 über dem oberen Ende des Pumpenraumes 47 angebracht; Stromzuführleitungen für einen elektrischen Antrieb sind zur besseren Übersichtlichkeit weggelassen.

Über dem Boden 46 befindet sich im Badbehälter 40 ein mit einer Badflüssigkeit oder Wasser gefülltes Reservoir 54, wobei das untere Ende der Förderschnecke 55 in die Flüssigkeit eintaucht; an der Seitenwand 43 und der Trennwand 49 sind Stützelemente 53 befestigt, auf denen die in den Badbehälter 40 eingebrachte Kassette C, vorzugsweise mit ihrem von den Rippen 3, 4, 23 und 24 abgewandten Ende ruht. Durch die Förderschnekke 55 kann nun Flüssigkeit aus dem Reservoir 54 über dem Pumpenraum 47 angesaugt und durch eine Durchflussöffnung 58 von oben her in die Kassette C hineinfliessen. Aus dem unteren Kassettenende fliesst die Flüssigkeit dann in das Reservoir 54 zurück. Die in der Kassette abwärts strömende Flüssigkeit verlässt die die Kassette enthaltende Kammer 51 des Badbehälters 40 durch das untere offene Ende derselben und gelangt am unteren Ende der Trennwand 49 vorbei wieder in den Pumpenraum 47, in welchem sie wieder aufwarts gefördert wird.

Andererseits kann die Pumpe 48 natürlich auch Flüssigkeit aus dem Pumpenraum 47 in das Reservoir 54 nach unten drücken und von unten her in die die Kassette C enthaltende Kammer 51 einströmen lassen, wenn die Kassette einen hierfür geeigneten inneren Aufbau aufweist.

Während des oben beschriebenen Behandlungsprozesses wird der Badbehälter 40 vorzugsweise in ein Gestell 50 mit entsprechenden Halterungen 57 für den gleichzeitigen Einsatz mehrerer Badbehälter 40 eingesetzt, worauf die erforderliche Menge Entwicklerflüssigkeit oder eine andere Badflüssigkeit oder Wasser von oben durch die Öffnung 45 in den Badbehälter 40 gegossen wird. Die belichtetes photographisches Papier enthaltende Kassette C wird so in den Badbehälter 40 hineingestellt, dass ihr Griffteil H nach oben herausragt. Dabei passt in der Praxis das Griffteil H nur dann auf die Kassette C, wenn das Flüssigkeitseintrittsendegemäss Pfeil 31 sich in der richtigen Stellung, z.B. bei Ansaugen von Flüssigkeit aus dem Reservoir 54 durch die Pumpe 48, oben befindet.

Dies ist insbesondere der Fall, wenn die Abstandshalter 7, welche einen eingelegten Bogen photographischen Papiers im Abstand von der inneren Oberfläche der Bodenplatte 1 halten, niedriger sind als die Höhe der dem Kassetteninneren benachbart gelegenen Rippe 4 mit V-förmigen Querschnitt, und wenn die Abstandshalter 29 an der gegenüberliegenden Decklatte 20 höher sind als der Abstand des Grates der Rippe 4 von der inneren Oberfläche der Deckplatte 20, aber niedriger als der Abstand der Abstandshalter 7 der Bodenplatte 1 von der letztgenannten Oberfläche der Deckplatte 20. Hierdurch wird erreicht, dass ein Blatt, dessen Länge natürlich der Länge des Kassetteninnenraumes entsprechend angepasst sein muss, mit seinem einen, bei der Kassette in der in Fig. 1 und 2 gezeigten Stellung unteren Ende auf der inneren Seitenfläche der inneren Querwand 11 anliegt, während sein oberer Rand auf der inneren Seitenflanke 4b der Rippe 4 zwischen dem Grat und dem Fussende der letzteren anliegt. In diesem Falle muss die Kassette mit ihrem im Inneren mit den Rippen 3,4,23 und 24versehenen Ende nach oben in den Badbehälter 40 eingebracht und mit Flüssigkeitvon oben nach unten durchströmtwerden. Dabei soll die mit einer lichtempfindlichen Schicht versehene Fläche des Blatts der Deckplatte 20 zugekehrt sein, so dass die durch den Spalt bei 31 (Fig. 3) eintretende Flüssigkeit über diese Schicht herabströmt.

Bei diesen Kassetten muss natürlich auch darauf geachtet werden, dass zwischen der durch dieAbstandshalter 7 bestimmten Auflageebene für die unbeschichtete Seite eines Blattes belichteten Papiers und dem Niveau der durch die Abstandshalter 29 bestimmten Anlageebene für die beschichtete Seite des Blattes genügend Spielraum verbleibt, dass von oben her über die beschichtete Seite des Blattes herabfliessende Behandlungsflüssigkeit das Blatt von den freien Enden der Abstandshalter 29 wegdrücken und so über die gesamte beschichtete Oberfläche des Blattes in ununterbrochenem Strom herabfliessen kann.

Sobald die erforderliche Behandlungszeit verstrichen ist, wird die Kassette C aus dem Badbehälter 40 herausgenommen und inden nächsten mit einer anderen Behandlungflüssigkeit beschickten Badbehälter eingeführt. Nach Durchlaufen aller Behandlungsstadien kann die Kassette in einen Badbehälter eingesetzt werden, der statt einer Pumpe mit einem Anschluss an einen Wasserleitungshahn angeschlossen ist, so dass die Kassette abschliessend während der erforderlichen Zeitdauer von Waschwasser durchströmt wird.

Die in Fig. 6 und 7 gezeigte Behandlungseinrichtung umfasst einen Behandlungstank 60, der in fünf nebeneinander angeordnete Badbehälter 62 bis 66 durch entsprechende Trennwände 62a bis 66a unterteilt ist. Zwischen der letztgenannten Trennwand 66a und der ihr benachbarten Aussenwandung 61 des Tanks 60 verbleibt eine als Pumpraum 67 dienende Kammer. Während die Trennwände 63a und 65a auf dem Boden 68 des Tanks 60 dicht aufsitzen, befinden sich zwischen den unteren Kanten der Trennwände 62a, 64a und 66a freie Durchlässe, so dass sämtliche Teilbehälter 62 bis 66 des Tanks 60 nacheinander von Flüssigkeit aus dem Pumpraum 67 durchströmt werden können. Im Pumpraum 67 ist neben den üblichen Führungselementen (nicht gezeigt) an seiner Innenwandung eine Förderschnecke (z.B. eine archimedische Schraube) 69 mit einem auf dem oberen Ende des Pumpraums 67 angebrachten Pumpenantrieb 70 bekannter Art vorhanden. Oberhalb oder neben den oberen miteinander verbundenen Enden der Behälterpaare 63, 64 und 65, 66 ist im Tank 70 ein Flüssigkeitszufuhrkanal 71 vorgesehen, durch welchen je nach Pumprichtung Flüssigkeit vom oberen Ende des Badbehälters 62 abgesaugt und in den Pumpraum 67 zurückgeführt oder Flüssigkeit aus dem letzteren Raum in den Badbehälter 62 hineingepumpt wird.

Wie in Fig. 6 gezeigt, ist in den Badbehälter 63 eine Kassette 72 hineingestellt. Wenn einzelne Kassetten in dieser Einrichtung behandelt werden, werden sie vorzugsweise in diesen oder einen der nachfolgenden Behälter 64 oder 65 hineingestellt.

Beim Hineinstellen einer Kassette in einen der Badbehälter ruht ihr unteres Ende auf den entsprechenden Stützflanken 75 (Fig. 7); so dass ein ungehindertes Durchströmen des gesamten Tanks 60 mit Flüssigkeit gewährleistet ist. Dies wäre nicht der Fall, wenn die Kassetten auf dem Boden 68 des Tanks aufsitzen.

Eine der beiden möglichen Durchströmungsrichtungen ist in Fig. 7 durch Pfeile angedeutet, wobei die durch die Pumpe im Pumpraum 67 hochgepumpte Flüssigkeit zunächst durch den Kanal 71 in den Badbehälter 62 und hierauf aus diesem aufwärts durch den Behälter 63, dann abwärts durch den Behälter 64, wiederum aufwärts durch den Behälter 65 und schliesslich abwärts durch den Behälter 66 und unterhalb der Trennwand 66a aus dem letzteren zurück in den Pumpraum 67 gelangt, so dass eine zufriedenstellende Umwälzung der Behandlungsflüssigkeit gewährleistet ist.

Kassetten, welche von oben nach unten von der Flüssigkeit durchströmt werden müssen, dürfen in dieser Anordnung natürlich nur in die Kammern 62, 64 und/oder 66 eingebracht werden.

## Patentansprüche

1. Behandlungseinrichtung für belichtetes photographisches, in Blattform vorliegendes Material, die eine Kassette (C) aus lichtundurchlässigem Material bestehend aus einem eine Bodenplatte (1) enthaltenden Unterteil und einem eine Deckplatte (20) aufweisenden Oberteil umfasst, wobei das Oberteil das Unterteil überdeckt und die Kassette (C) an gegenüberliegenden Längsseiten aus Bodenplatte (1 ) und Deckplatte (2) auf deren einander zugewandten Seiten einen beigeschlossener Kassette lichtdichten und flüssigkeitsdichten Verschluss bildende Dichtungselemente (13, 14,13a,14a;21,21a) aufweist, und wobei an einander gegenüberliegenden Querseiten der Kassette (C), die bei aufrechtgestellter geschlossener Kassette deren oberes und unteres Ende bilden, Lichtdichtungsmittel (3,4,23,24; 10,11,26,27) vorgesehen sind, die das Durchströmen von Flüssigkeit durch das Kassetteninnere und zwischen den Lichtdichtmitteln hindurch vom einen Kassettenende zum anderen gestatten, wobei im Kassetteninneren ein Blatt des photographischen Materials Platz findet, dadurch gekennzeichnet, dass ein elastisch nachgiebiges Band (30) quer zu den genannten Längsseiten um das Oberteil und das Unterteil, vorzugsweise in einer zum unteren Ende hin gelegenen Querzone, herumgelegt ist, wobei das Oberteil vom Unterteil am oberen Kassettenende unter Streckung des Bandes (30) und Ausbildung eines erweiterten Einführungsspaltes (bei 31) abgehoben werden kann, während das Oberteil sich am unteren Ende auf dem Unterteil schwenkbar abstützt, und wobei durch den Einführungsspalt (31 ) ein Blatt photographisches Papier in das Kassetteninnere eingeführt werden kann.

2. Behandlungseinrichtung nach Anspruch 1, dadurch gekennzeichnet, dass an dem Oberteil und dem Unterteil miteinander bei geschlossener Kassette in Eingriff stehende Einrastmittel (16, 1 6a, 17, 17a und 26, 27) vorgesehen sind, die eine Längsverschiebung von Oberteil und Unterteil gegeneinander und damitein Verschliessen des Strömungsweges der Flüssigkeit durch die Kassette verhindern.

3. Behandlungseinrichtung nach Anspruch 2, dadurch gekennzeichnet, dass das elastische Band (30) in Halterungsmitteln (12) in der Aussenseite der Bodenplatte (1 ) und in der Oberseite der Deckplatte (20) gelagert ist.

4. Behandlungseinrichtung nach Anspruch 2, dadurch gekennzeichnet, dass die Lichtdichtungsmittel am einen durch eine Querseite gebildeten Ende der Kassette (C) sowohl an der Bodenplatte (1 ) als auch an der Deckplatte (20) auf deren dem Kassetteninneren zugewandten Innenflächen je ein Paar zur Querseite parallel verlaufende Rippen (3, 4 bzw. 23, 24) von V-förmigen, am V-Kopfende auf der betreffenden Platte (1, 20) aufsitzendem Querschnitt umfassen, wobei das eine Paar Rippen (3, 4) der einen Platte (1 ) so gegen das Paar Rippen (23,24) der anderen Platte (20) in Längsrichtung der Kassette verschoben angeordnet ist, dass bei geschlossener Kassette die beiden Rippenpaare einen lichtdichten Abschluss des Kassetteninneren gegen aussen bilden, aber zwischen den Rippen des einen und denjenigen des anderen Paares Spalte (bei 31) freibleiben, durch welche hindurch Flüssigkeit in das Kassetteninnere einströmen kann.

5. Behandlungseinrichtung nach Anspruch 4, dadurch gekennzeichnet, dass die Lichtdichtungsmittel am Kassettenende, welches dem die Rippen (3, 4, 23, 24) aufweisenden Kassettenende gegenüberliegt, eine quer zur Längsrichtung der Kassette verlaufende Rinne (9) zwischen Querflanschen (10, 11 ) auf der einen Platte (1) und mindestens einen in diese Rinne eingreifenden Querflansch (26, 27) der anderen Platte (20) umfassen, wobei bei geschlossener Kassette die Rinne (9) und der oder die Querflansche (26, 27) lichtdicht ineinandergreifen, aber zwischen ihnen ein Flüssigkeitsdurchlass freibleibt.

6. Behandlungseinrichtung nach Anspruch 5, dadurch gekennzeichnet, dass auf der inneren Oberfläche derjenigen der beiden Platten (1 ), welche die am weitesten nach dem Kassetteninneren zu gelegene Rippe (4) trägt, Abstandsmittel (7) vorgesehen sind, welche einen in die Kassette (C) eingelegten Bogen photographischen Materials in einem Abstand von der inneren Plattenoberfläche halten, der geringer ist als die Höhe der genannten Rippe (4), und dass die innere Oberfläche der anderen Platte (20) Abstandsmittel (29) trägt, welche den genannten Bogen in einem Abstand von der anderen Platte (20) halten, der grösser ist als derjenige des Grates der genannten Rippe (4) von der anderen Platte (20), aber kleiner als derjenige der erstgenannten Abstandsmittel (7) von der anderen Platte (20).

7. Behandlungseinrichtung nach Anspruch 6, dadurch gekennzeichnet, dass die Länge der Kassette in Abhängigkeit von der Länge der zu behandelnden Blätter photographischen Materials so gewählt ist, dass ein in die Kassette eingelegtes belichtetes Blatt photographischen Materials mit seinem einen Ende auf einer nach dem Kassetteninneren hin geneigten Flanke (4b) der am oberen Ende der aufrecht gestellten Kassette dem Kassetteninneren am nächsten gelegenen, aus der einen Platte (1 ) herausragenden Rippe (4) anliegt, während das andere Ende des Blattes auf dem dem Kassetteninneren am nächsten gelegenen Querflansch (11) des unteren Kassettenendes aufsitzt, so dass durch die Spalte (bei 31) am oberen Ende der Kassette eingegebene Flüssigkeit über mindestens eine Seite des Blattes herab und am unteren Ende aus der Kassette wieder ausfliesst.

8. Behandlungseinrichtung nach Anspruch 1, dadurch gekennzeichnet, dass in der Kassette Einlegeelemente vorhanden sind, durch welche die Grösse des Kassetteninnen raums derjenigen eines zu behandelnden Blatts photographischen Materials angepasst ist.

9. Behandlungseinrichtung nach einem der Ansprüche 4 bis 8, dadurch gekennzeichnet, dass das Unterteil und das Oberteil der Kassette (C) so miteinander verbunden sind, dass die beiden Teile am mit den Rippen (3, 4 bzw. 23, 24) versehenen Ende soweit auseinander schwenkbar sind, dass ein Blatt photographisches Papier durch den dabei gebildeten erweiterten Spalt (bei 31) in das Kassetteninnere eingeführt werden kann.

10. Behandlungseinrichtung nach einem der Ansprüche 1 bis 9, dadurch gekennzeichnet, dass sie mindestens einen schmalen, am oberen Ende eine Öffnung aufweisenden Badbehälter (40), in welchen die Kassette genau hineinpasst, Stützelemente (53) im unteren Endbereich des Badbehälters (40), welche verhindern, dass das untere Kassettenende auf dem Boden (46) des Badbehälters (40) aufsitzt, und eine Pumpeinrichtung (48, 55) umfasst, mittels welcher Flüssigkeit zwischen dem oberen und dem unteren Ende des Badbehälters, und vorzugsweise von oben nach unten, durch den Kassetteninnenraum umgewälzt wird.

11. Behandlungseinrichtung nach Anspruch 10, dadurch gekennzeichnet, dass sie einen einzigen Badbehälter (40) mit seitlichem Flüssigkeitspumpkanal (47) und einen am oberen Ende des letzteren über dem oberen Ende der die Kassette (C) aufnehmenden Kammer (51) des Badbehälters (40) befestigten Pumpenantrieb (48) aufweist.

12. Behandlungseinrichtung nach Anspruch 10, dadurch gekennzeichnet, dass sie ein Gestell (50) umfasst, in welches zwei der mehr, vorzugsweise drei, Badbehälter (40) in Serie nebeneinander eingesetzt werden können.

## Claims

1. Processing device for exposed photographic material in sheetform, comprising a cassette (C) of an opaque material consisting of a lower part containing a floor panel (1 ) and an upper part containing a top panel (20), with the upper part overlapping the lower part and the cassette (C) comprising on its opposing longitudinal sides formed by the floor panel (1 ) and the top panel (20) on their sides facing each other a plurality of sealing elements (13,14,13a, 14a; 21,21 a) forming a light-and liquid-tight seal in the closed state of the cassette, and with light-sealing means (3, 4, 23, 24; 10, 11, 26, 27) being provided on the opposing transverse sides of the cassette (C), which in the upright, closed state of the cassette form its upper and lower end, said light-sealing means permitting the flow of a liquid through the inside of the cassette and between the light-sealing means from one end of the cassette to the other, while a sheet of a photographic material is present in the cassette, characterized in that a rubber band (30) is placed around the upper and lower sides transversely to said longitudinal sides, preferably in a transverse zone located toward the lower end, whereby the upper part may be raised from the lower part at the upper end of the cassette while stretching the band (30) and forming an extended entry port (at 31 ), while the upper part is pivotally supported at its lower end on the lower part and a sheet of photographic material may be introduced through the entry port (31 ) into the cassette.

2. Processing device according to Claim 1, characterized in that a plurality of locking means (16, 16a, 17, 17a and 26, 27) which engage each other in the closed state of the cassette are provided, said locking means preventing the lon₋ gitudinal displacement of the upper and the lower part with respect to each other and thus the blocking of the flow path of the liquid through the cassette.

3. Processing device according to Claim 2, characterized in that the rubber band (30) is located in notches (12) on the outside of the floor panel (1 ) and the upper side of the top panel (20).

4. Processing device according to Claim 2, characterized in that the light-sealing means comprise at one end of the cassette (C) formed by one transverse side, both at the floor panel (1 ) and the top panel (20), on their inner surfaces facing the inside of the cassette, a pair each of ribs (3, 4 and 23, 24) extending parallel to said transverse side, with a V-shaped cross-section seated on the V-shaped top end of the panel (1,20) involved, with one pair of ribs (3, 4) of one panel (1) being arranged offset with respect to the other panel (20) in the longitudinal direction of the cassette, in a manner such that in the closed state of the cassette the two pairs of ribs form a light-tight closure of the inside of the cassette against the outside, but that between the ribs of the one pair and those of the other gaps (at 31) remains, through which liquid may flow into the cassette.

5. Processing device according to Claim 4, characterized in that the light-sealing means at the end of the cassette opposite the cassette and equipped with the ribs (3, 4 and 23, 24) comprise a trough (9) extending transversely to the longitudinal direction of the cassette between transverse flanges (10,11) on the one panel (1 ) and at least one transverse flange (26, 27) of the other panel (20) entering said trough, whereby in the closed state of the cassette the trough (9) and the transverse flange or flanges (26, 27) engage each other in a light-sealing manner, while a passage for a liquid remains free between them.

6. Processing device according to Claim 5, characterized in that, on the inner surface of the panel (1 ) carrying the rib (4) located farthest in the direction of the inside the cassette, raised members (7) are provided to hold a sheet of photographic materials inserted in the cassette (C) at a distance from the inner surface of the panel smaller than the height of said rib (4), and that the inner surface of the other panel (20) carries projections (29) which hold the said sheet at a distance from the other panel (2), said other distance being larger than that of the ridge of the rib (4) from the other panel (20), but smaller than the distance of said raised members (7) from the other panel (20).

7. Processing device according to Claim 6, characterized in that the length of the cassette is chosen as a function of the length of the sheets of photographic material to be processed, so that an exposed sheet of a photographic material inserted in the cassette is resting with one end of a slide (4b) of the rib (4) located at the upper end of the upright cassette nearest to the inside of the cassette and protruding from the one panel (1 ), while the other end of the sheet is seated on the transverse flange (11) of the lower end of the cassette nearest to the inside of the cassette and protruding from the one panel (1 ), while the other end of the sheet is seated on the transverse flange (11 ) of the lower end of the cassette nearest to the inside of the cassette, so that the liquid introduced through the gap (at 31 ) at the upper end of the cassette is flowing down at least one side of the sheet and out through the lower end of the cassette.

8. Processing device according to Claim 1, characterized in that insert pieces are present in the cassette, whereby the size of the internal space of the cassette may be adapted to the size of the sheet of photographic material to be processed.

9. Processing device according to one of Claims 4 to 8, characterized in that the lower part and the upper part of the cassette (C) are connected with each other in a manner such that the two parts may be pivoted apart at their end equipped with the ribs (3, 4 and 23, 24) so that a sheet of photographic paper may be inserted through the extended port formed in this manner (at 31 ) into the inside of the cassette.

10. Processing device according to one of the Claim 1 to 9, characterized in that it comprises at least one thin sheath (40) having an orifice at its upper end into which the cassette fits exactly, abutment members (53) in the lower terminal area of the sheath (40) to prevent the seating of the lower end of the cassette on the bottom (46) of the sheath (40), and a pumping device (48, 55) whereby a liquid is circulated between the upper and the lower end of the bath reservoir, preferably from top to bottom, through the inside of the cassette.

11. Processing device according to Claim 10, characterized in that it comprises a single sheath (40) with a lateral liquid pump channel (47) and a pump (48) mounted at the upper end of said pump channel, above the upper end of the chamber (51 ) of the sheath (40) containing the cassette (C).

12. Processing device according to Claim 10, characterized in that it comprises a rack (50), into which two or more, preferably three, sheaths (40) may be inserted in series adjacent each other.

## Revendications

1. Appareil de traitement pour matériau photographique exposé se présentant sous la forme d'une feuille, comprenant une cassette (C) en matériau opaque qui est constituée par une partie inférieure comportant une plaque de fond (1 ) et par une partie supérieure comportant une plaque de recouvrement (20), la partie supérieure recouvrant la partie inférieure, et la cassette (C) présentant, sur ses grands côtés opposés formés par la plaque de fond (1 ) et la plaque de recouvrement (2), sur les faces tournées l'une vers l'autre de celles-ci, des éléments d'étanchéité (13, 14, 13a, 14a; 21, 21 a) constituant, à l'état fermé de la cassette, une fermeture étanche à la lumière et aux liquides, et sur les petits côtés opposés l'un à l'autre de la cassette (C) qui, à l'état fermé et en position verticale de la cassette, forment les extrémités supérieure et inférieure de celle-ci, il est prévu des moyens étanches à la lumière (3, 4, 23, 24; 10, 11, 26, 27) qui permettent l'écoulement d'un liquide à travers l'intérieur de la cassette et entre les moyens étanches à la lumière d'une extrémité à l'autre de la cassette, une feuille de matériau photographique étant placée dans la cassette, caractérisé par le fait que, transversalement aux grands côtés précités, une bande (30) flexible et élastique est disposée autour de la partie supérieure et de la partie inférieure, de préférence dans une zone transversale située du côté de l'extrémité inférieure, la partie supérieure pouvant être soulevée de la partie inférieure à l'extrémité supérieure de la cassette avec allongement de la bande (30) et formation d'une fente d'introduction (en 31 ), tandis que la partie supérieure prend appui à son extrémité inférieure de façon pivotable sur la partie inférieure, une feuille de papier photographique pouvant être engagée dans la cassette par la fente d'introduction (31 ).

2. Appareil de traitement selon la revendication 1, caractérisé par le fait que, sur la partie supérieure et la partie inférieure, il est prévu des organes d'encliquetage (16,16a, 17,17a et 26, 27) qui engrènent les uns dans les autres à l'état fermé de la cassette et empêchent un déplacement longitudinal de la partie supérieure et de la partie inférieure l'une par rapport à l'autre et, par conséquent, une obturation du trajet d'écoulement du liquide à travers la cassette.

3. Appareil de traitement selon la revendication 2, caractérisé par le fait que la bande élastique (30) est montée par des moyens de retenue (12) dans la face externe de la plaque de fond (1 ) et dans la face supérieure de la plaque de recouvrement (20).

4. Appareil de traitement selon la revendication 2, caractérisé par le fait que les moyens étanches à la lumière à une extrémité de la cassette (C) formée par un petit côté aussi bien de la plaque de fond (1 ) que de la plaque de recouvrement (20) sur leurs faces internes tournées vers l'intérieur de la cassette comportent respectivement une paire de nervures (3,4 et 23,24) placées parallèlement au petit côté, de section transversale en forme de V et avec le côté tête du V reposant sur la plaque correspondante (1, 20), une paire de nervures (3, 4) d'une laque (1 ) étant disposée décalée par rapport à la paire de nervures (23, 24) de l'autre plaque (20) dans le sens longitudinal de la cassette, de manière qu'à l'état fermé de la cassette les deux paires de nervures forment une fermeture étanche à la lumière de l'intérieur de la cassette vis-à-vis de l'extérieur, mais qu'entre les nervures d'une paire et celles de l'autre paire il subsiste une fente (en 31 ) par laquelle du liquide peut s'écouler à l'intérieur de la cassette.

5. Appareil de traitement selon la revendication 4, caractérisé par le fait que les moyens étanches à la lumière à l'extrémité de la cassette qui est opposée à son extrémité munie des nervures (3, 4 et 23, 24) comportent une goulotte (9) disposée transversalement au sens longitudinal de la cassette entre des brides transversales (10, 11 ) sur une des plaques (1 ) et au moins une bride transversale (26, 27), pénétrant dans cette rigole, de l'autre plaque (20), la goulotte (9) et la ou les autres bridestrans- versales (26, 27) s'engageant mutuellement les unes dans les autres de façon étanche à la lumière à l'état fermé de la cassette, mais laissant subsister entre elles un passage pour le liquide.

6. Appareil de traitement selon la revendication 5, caractérisé par le fait que, sur la surface interne de celle des deux plaques (1 ) qui porte la nervure (4) qui est la plus loin vers l'intérieur de la cassette, il est prévu des moyens d'écartement (7) qui maintiennent une feuille du matériau photographique introduite dans la cassette (C) à une distance de la surface interne de la plaque qui est plus petite que la hauteur de la nervure précitée (4), et que la surface interne de l'autre plaque (20) porte des moyens d'écartement (29) qui maintiennent la feuille précitée à une distance de l'autre laque (20) qui est plus grande que celle de la crête de la nervure citée (4) par rapport à l'autre plaque (20), mais plus petite que celle des moyens d'écartement (7) des premiers cités par rapport à l'autre plaque (20).

7. Appareil de traitement selon la revendication 6, caractérisé par le fait que la longueur de la cassette est choisie en fonction de la longueur des feuilles à traiter du matériau photographique, de manière qu'une feuille de matériau photographique exposée introduite dans la cassette vienne s'appliquer par une de ses extrémités sur un flanc (4b), incliné vers l'intérieur de la cassette, de la nervure (4) la plus proche de l'intérieur de la cassette à l'extrémité supérieure de la cassette placée verticalement, tandis que l'autre extrémité de la feuille repose sur la bride transversale (11 ), la plus proche de l'intérieur de la cassette, de l'extrémité inférieure de la cassette, de telle sorte que du liquide déversé par la fente (en 31 ) à l'extrémité supérieure de la cassette puisse descendre en s'écoulant sur au moins un côté de la feuille et s'échapper à nouveau à l'extrémité inférieure de la cassette.

8. Appareil de traitement selon la revendication 1, caractérisé par le fait que dans la cassette sont installés des éléments d'insertion par lesquels la grandeur de l'espace interne de la cassette est adaptée à celle d'une feuille à traiter du matériau photographique.

9. Appareil de traitement selon l'une des revendications 4 à 8, caractérisé par le fait que la partie inférieure et la partie supérieure de la cassette (C) sont mutuellement raccordées de manière que les deux parties, à leurs extrémités munies de nervures (3, 4 et 23, 24), puissent être écartées par pivotement suffisamment loin l'une de l'autre pour qu'une feuille de papier photographique puisse être introduite à l'intérieur de la cassette par la fente formée élargie (en 31 ).

10. Appareil de traitement selon l'une des revendications 1 à 9, caractérisé par le fait qu'il comporte au moins une étroite cuve (40) qui présente une ouverture à son extrémité supérieure et dans laquelle la cassette s'adapte exactement, des éléments d'appui (53) qui, placés dans la zone de l'extrémité inférieure de la cuve (40), empêchent que l'extrémité inférieure de la cassette repose sur le fond (46) de la cuve (40), et un dispositif de pompage (48,55) au moyen duquel du liquide est mis en circulation entre l'extrémité supérieure et l'extrémité inférieure de la cuve, et de préférence de haut en bas à travers l'espace interne de la cassette.

11. Appareil de traitement selon la revendication 10, caractérisé par le fait qu'il comporte une seule cuve (40) munie d'un canal de pompage de liquide latéral (47) et un système d'entraînement de pompe (48) fixé à l'extrémité supérieure de ce dernier au-dessus de l'extrémité supérieure de la chambre (51 ), recevant la cassette (C), de la cuve (40).

12. Appareil de traitement selon la revendication 10, caractérisé par le fait qu'il comprend un bâti (50) dans lequel deux ou plusieurs, de préférence trois, cuves (40) peuvent être montées en série les unes à côté des autres.
